# FASCICULE DE BREVET EUROPEEN

(11) **EP 0 327 829 B1**
(45) Date de publication et mention de la délivrance du brevet: **24.06.1992**
(21) Numéro de dépôt: 89100577.9
(22) Date de dépôt: 13.01.1989
(51) Int. Cl.: G04B 37/18, G04B 37/11, G04B 37/22

(54) **Boîte de montre étanche**
Wasserdichtes Uhrengehäuse
Water-proof watch case

(30) Priorité: 08.02.1988 CH 437/88
(43) Date de publication de la demande: 16.08.1989
(73) Titulaire: Claude, Georges, CH-2301 La Chaux-de-Fonds (CH)
(72) Inventeur: Claude, Georges, CH-2301 La Chaux-de-Fonds (CH)
(74) Mandataire: Hunziker, Jean

(56) Documents cités:
- EP-A- 0 041 481
- EP-A- 0 064 951
- EP-A- 0 150 746
- CH-A- 325 874
- DE-A- 2 753 447
- DE-B- 1 223 313
- US-A- 309 158

## Description

La présente invention concerne une boîte de montre étanche, selon le préambule de la revendication 1.

Dans les montres connues, par exemple de EP-A-0 150 746 et de US-A-309 158, la carrure-lunette a pour fonction de positionner, dans la boîte, le cercle d'encageage qui, à son tour, positionne et immobilise le mouvement dans la boîte. Elle a, en plus, la fonction de recevoir les vis de fixation du fond et, finalement, les surfaces extérieures de la carrure-lunette constituent un élément important de l'aspect esthétique de la boîte. Vu ces fonctions et la stabilité requise ces carrure-lunettes doivent nécessairement être massives. Par conséquent, faites en métal précieux, elles sont forcément coûteuses.

Or, les prescriptions sur les métaux précieux réglant la définition d'une boîte or (ou platine) prescrivent, pour un tel cas, que toutes les parties extérieures en métal, d'une telle boîte, soient en métal précieux.

La boîte de montre décrite dans EP-A-0 150 746 présente une carrure, désignée par bague extérieure dans ce document qui sert d'élément de protection et de décoration. Elle est formée d'une pièce massive en un matériau dur et reçoit concentriquement le cercle d'encageage qui est désigné par bague intérieure et qui reçoit aussi les vis de fixation du fond et de la plaque frontale formée de la glace et, dans certains exemples, de la glace et d'une lunette. Pour satisfaire aux prescriptions sur les métaux précieux mentionnées, ci-devant, la boîte de montre selon EP-A-0 150 746 devrait être munie d'une bague extérieure (carrure) et, dans certains exemples, en plus d'une lunette, réalisées entièrement en or pour pouvoir être désignée comme boîte or.

Le problème qui est à la base de la présente invention est de réaliser une boîte de montre du type précité très plate, très légère et étanche par un système fiable et qui, en particulier, permet par rapport aux boîtes de l'état de la technique, une importante économie de métal précieux lorsqu'elle est confectionnée comme boîte or ou platine tout en respectant pleinement les prescriptions sur les métaux précieux concernant les boîtes de montres.

Ces buts sont réalisés par la boîte de montre étanche définie dans les revendications.

On reconnaît que, grâce aux mesures prévues selon l'invention, la partie extérieure des deux parties dont est formée la carrure-lunette, donc l'enveloppe, n'a pratiquement pas de forces à absorber. Elle peut, par conséquent, être conçue avec un minimum de matière d'où résulte une économie importante de métal précieux pouvant aller jusqu'à 60 à 70% comparé aux constructions classiques monocoque connues jusqu'ici tout en gardant tous les avantages techniques d'une boîte à fond vissé, notamment l'accès facile, même à un non-professionel, pour le changement de pile lorsque la boîte reçoit un mouvement à quartz.

Cette économie de métal précieux peut être poussée encore plus loin en choisissant la réalisation selon la revendication 2.

La forme de réalisation selon la revendication 6 permet de réduire encore l'épaisseur de la boîte de montre par rapport aux constructions connues avec joints d'étanchéité entreposés entre le fond et la carrure.

Des exemples de réalisation de l'invention sont décrits ci-après en se référant au dessin annexé, dans lequel:
La figure 1 est une vue partielle en coupe d'une première forme d'exécution d'une boîte de montre selon l'invention, et
la figure 2 est une coupe analogue à celle de la figure 1 d'une seconde forme d'exécution.

La boîte de montre étanche selon chacun des deux exemples de réalisation représentés sur le dessin comporte une carrure-lunette désignées dans son ensemble par la référence 1. Cette carrure-lunette 1 se compose de deux pièces annulaires concentriques 2 et 3 emboîtées l'une dans l'autre à engagement par friction. La partie intérieure de ces deux pièces est un anneau rigide 2 qui peut être en métal commun ou en plastique. Par contre la partie extérieure des deux parties composant la carrure-lunette 1 est en métal précieux, par exemple en or ou en platine, et forme une enveloppe 3 recouvrant la périphérie de l'anneau rigide 2.

L'enveloppe 3 en métal précieux est formée sur sa face intérieure avec un cran 4 sur lequel repose la face inférieure d'un épaulement 5 de l'anneau rigide 2 de façon à empêcher ce dernier de glisser axialement vers le bas dans l'enveloppe 3. Dans la position emboîtée correcte des pièces 2 et 3 telle que représentée au dessin les faces inférieures 6 de l'anneau rigide 2 et 7 de l'enveloppe 3, qui sont planes, sont dans un même plan et servent d'appui au fond 8 de la boîte de montre ainsi qu'on le verra plus loin.

Un second cran 9 est formé à l'extrémité supérieure de l'enveloppe 3 pour recevoir la glace 10 qui y est collée de façon à obturer de façon étanche l'ouverture supérieure de la carrure-lunette 1 tout en augmentant la rigidité de l'ensemble glace/enveloppe. Il va de soi que l'anneau rigide 2 est inséré dans l'enveloppe 3 avant la fixation de la glace 10 donnant ainsi à l'enveloppe 3 la rigidité nécessaire pour permettre le collage de la glace 10. Du fait de la présence du cran 4 et de l'épaulement 5, l'insertion de l'anneau rigide 2 ne peut se faire que depuis l'ouverture supérieure de l'enveloppe 3.

La surface supérieure 11 de l'anneau rigide 2, qui est visible à travers la glace 10, peut être décorée, par exemple par un dépôt métallique où elle peut être cachée.

Dans l'exemple de la figure 1 cette partie de l'anneau rigide 2 visible à travers la glace 10 est cachée par un anneau 12 décoratif ou conçu comme tour d'heures et placé dans un logement approprié de la carrure-lunette 1. Dans l'exemple de la figure 2 cet anneau rigide, désigné ici par 12a, est collé à la face inférieure de la glace 10 ou venu d'une pièce avec elle. Il peut être en saphir, céramique ou alors en métal précieux.

A ce point du montage le mouvement 13 muni du cadran 14 peut être placé dans la boîte par l'ouverture inférieure de la carrure-lunette 1. Le mouvement 13,14 est positionné dans la boîte de manière connue à l'aide d'un cercle d'encageage 15.

Avant que la boîte soit fermée par l'application du fond 8 il y a lieu de mettre en place le ou les joints d'étanchéité. Dans les deux exemples illustrés deux joints d'étanchéité sont prévus sous forme d'anneaux 16a et 16b, de diamètre différent. L'un de ces anneaux, celui désigné par 16a, est placé de façon à dépasser légèrement de la face inférieure 6,7 de la carrure-lunette, dans un logement formé entre la surface périphérique de l'anneau rigide 2 et un biais 17 de la face intérieure de l'enveloppe 3. Le second joint d'étanchéité, désigné par 16b est placé autour d'une nervure 18 du fond 8.

Les joints d'étanchéité 16a,16b mis en place on peut procéder à la fermeture de la boîte par l'application du fond 8 dont le diamètre est tel qu'il excède le diamètre de l'ouverture intérieure de l'enveloppe 3.

La fixation du fond 8 à la carrure-lunette 1 se fait à l'aide de vis de fixation 19, vissées dans des taraudages 20 travaillés dans l'anneau rigide 2. Le serrage de ces vis de fixation 19 provoque le blocage du cercle d'encageage 15 par l'action d'une surface du fond contre une partie, ici une nervure 22, du cercle d'encageage 15 qui applique le cadran 10 contre un appui 21 de l'anneau rigide 2.

Simultanément le serrage des vis de fixation 19 applique la face supérieure du bord extérieure du fond 8 contre les surfaces inférieures 6 et 7 de l'anneau rigide 2 et de l'enveloppe 3 respectivement en comprimant en même temps les joints d'étanchéité 16a,16b le joint d'étanchéité 16b s'écrasant dans un espace formé par un biais 23 de l'anneau rigide 2 semblable au biais 17 de l'enveloppe 3.

On constatera que l'agencement prévu pour les joints d'étanchéité 16a et 16b dans des logements en retrait par rapport aux surfaces 6 et 7 contre lesquelles le fond 8 est appliqué permet de réduire encore l'épaisseur de la boîte décrite.

L'enveloppe 3 peut encore être allégée en prévoyant dans sa surface intérieure, des évidements 24 ce qui permet de réaliser une économie de poids et de métal précieux additionelle sans que l'aspect extérieure de la boîte de montre en soit affecté.

Un autre moyen de réaliser une économie de métal précieux tout en respectant les préscriptions sur les métaux précieux consisterait à remplacer un fond 8 entièrement en métal précieux par un fond qui, comme cela est représenté dans l'exemple de la figure 1, est formé de deux pièces à savoir d'un anneau extérieur 25 en métal précieux dans l'ouverture duquel est collé une plaque 26 en verre ou autre matière non-métallique.

## Revendications

1. Boîte de montre étanche, comprenant une carrure-lunette à laquelle sont fixés une glace et, par des vis de fixation, un fond, et dans laquelle est logé un cercle d'encageage servant à positionner et à immobiliser un mouvement dans la boîte, la carrure-lunette (1) étant composée de deux pièces annulaires concentriques (2,3), maintenues l'une dans l'autre par friction, la partie intérieure de ces deux parties étant un anneau rigide (2) en métal commun ou en plastique, caractérisée en ce que la partie extérieure de ces deux parties est en métal précieux et forme une enveloppe (3) recouvrant au moins les surfaces radialement extérieures de l'anneau rigide (2), ce dernier reposant avec un épaulement périphérique (5) sur un cran intérieur (4) de l'enveloppe (3) en métal précieux, la glace est collée dans un deuxième cran (9) intérieur de l'enveloppe (3) en métal précieux, le fond est maintenu contre la surface plane inférieure (6,7) de la carrure-lunette (1) par les vis de fixation (19) qui sont vissées dans l'anneau rigide (2) et assurent, par leur serrage, le blocage du cercle d'encageage (15) introduit avec le mouvement (13,14) dans l'ouverture de l'anneau rigide (2) et la compression de joints d'étanchéité (16a,16b), le tout de façon que seul le fond (8), l'enveloppe (3) en métal précieux et la glace (10) forment les parties extérieures de la boîte de montre.

2. Boîte de montre selon la revendication 1, caractérisée en ce que le fond (8) est constitué d'un anneau (25) en métal précieux dont l'ouverture est obturée par une plaque (26) de verre ou autre matière non-métallique.

3. Boîte de montre selon la revendication 1 ou 2, caractérisée en ce que la partie supérieure de l'anneau rigide (2) visible à travers la glace (10) est recouverte d'une couche décorative opaque qui est déposée sur elle ou est cachée par un anneau décoratif (12, 12a) qui est entreposé entre cette partie et la glace (10).

4. Boîte de montre selon la revendication 3, caractérisée en ce que l'anneau décoratif (12) est logé dans un logement de la carrure-lunette (fig. 1).

5. Boîte de montre selon la revendication 3, caractérisée en ce que l'anneau décoratif (12a) est fixé à la face inférieure de la glace (10) ou venu d'une pièce avec la glace (10).

6. Boîte de montre selon l'une des revendications 1 à 5, caractérisée en ce que des logements en retrait sont formés dans la surface plane inférieure (6,7) de la carrure-lunette (1) pour recevoir des joints d'étanchéité comprimés dans ces logements par le serrage des vis de fixation (19).

7. Boîte de montre selon l'une des revendications 1 à 6, charactérisée en ce que des évidements sont pratiqués dans l'enveloppe (3) entre celle-ci et l'anneau rigide (2) en vue de réaliser une économie de la matière de l'enveloppe (3).

## Claims

1. A water-resistant watchcase, comprising a middle-and-bezel to which is fixed a glass and, by means of fastening screws, a back cover, and which accomodates a fitting ring serving to position and fix a movement inside the case, the middle-and-bezel (1) including two concentric annular parts (2,3), one being held inside the other by friction, the inner part of these two parts being a rigid ring (2) of common metal or of plastic, characterized in that the external part of these two parts is made of precious metal and forms a casing (3) covering at least the radially external surface of the rigid ring (2), the latter resting with a peripheral shoulder (5) on an internal notch (4) of the precious-metal casing (3), the glass being bonded inside a second notch (9) in the precious-metal casing (3), the back cover being held against a flat bottom surface (6,7) of the middle-and-bezel (1) by the fastening screws (19) which are screwed into the rigid ring (2) and ensure, by their tightening, the locking of the fitting ring (15) inserted together with the movement (13,14) into the opening of the rigid ring (2) and the compression of seals (16a,16b), the whole in a manner that the back cover (8), the precious-metal casing (3) and the glass (10) are the only external parts of the watchcase.

2. A watchcase as claimed in claim 1, wherein the back cover (8) is formed of a ring (25) of precious metal the opening of which is closed by a plate (26) made of glass or other non-metallic material.

3. A watchcase as claimed in claim 1 or 2, wherein the top part of the rigid ring (2) which is visible through the glass (10) is covered by an opaque decorative layer arranged thereon or is hidden by a decorative ring (12,12a) disposed between this top part and the glass (10).

4. A watchcase as claimed in claim 3, wherein the decorative ring (12) is accommodated in a seat of the middle-and-bezel (fig. 1).

5. A watchcase as claimed in claim 3, wherein the decorative ring (12a) is fixed to the bottom surface of the glass (10) or is formed as one piece with the glass (10).

6. A watchcase as claimed in one of claims 1 to 5, wherein the offset seats are formed in the flat bottom surface (6,7) of the middle-and-bezel (1) for receiving seals compressed in these seats by the tightening of the fastening screws (19).

7. A watchcase as claimed in one of claims 1 to 6, wherein recesses are formed in the casing (3) between such and the rigid ring (2) so as to realize an economy of the material of the casing (3).

## Patentansprüche

1. Wasserdichtes Uhrgehäuse, mit einem Mittelteil-Glasreif an welchem ein Uhrglas und, mittels Befestigungsschrauben, ein Boden befestigt sind, und mit einem Einpassring zum Positionieren und Fixieren eines Uhrwerks im Gehäuse, wobei der Mittelteil-Glasreif (1) aus zwei ringförmigen konzentrischen Teilen (2,3) besteht, welche durch Reibung ineinandergehalten sind, und der innere Teil dieser beiden Teile ein steifer Ring (2) aus gewöhnlichem Metall oder aus Kunststoff ist, dadurch gekennzeichnet, dass der äussere dieser beiden Teile aus einem Edelmetall besteht und eine Hülle (3) bildet, welche mindestens die radial äusseren Flächen des steifen Ringes (2) abdeckt, dass letzterer mit einer peripheren Schulter (5) auf einem inneren Einschnitt (4) der Hülle (3) aus Edelmetall ruht, dass das Uhrglas in einen zweiten inneren Einschnitt (9) der Hülle (3) aus Edelmetall geklebt ist, dass die in den steifen Ring (2) eingeschraubten Befestigungsschrauben (19) den Boden gegen die plane untere Fläche (6,7) des Mittelteil-Glasreifs (1) halten und durch ihr Festschrauben den Festsitz des mit dem Uhrwerk (13,14) in die Oeffnung des steifen Ringes (2) eingesetzten Einpassringes (15) sowie das Zusammenpressen von Dichtringen (16a,16b) sicherstellen, das Ganze derart, dass allein der Boden (8), die Hülle (3) aus Edelmetall und das Uhrglas (10) die äusseren Teile des Uhrgehäuses bilden.

2. Uhrgehäuse nach Anspruch 1, dadurch gekennzeichnet, dass der Boden (8) durch einen Ring (25) aus Edelmetall gebildet ist, dessen Oeffnung durch eine Platte (26) aus Glas oder einem anderen nichtmetallischen Material geschlossen ist.

3. Uhrgehäuse nach Anspruch 1 oder 2, dadurch gekennzeichnet, dass der durch das Glas (10) hindurch sichtbare obere Teil des steifen Rings (2) mit einer auf ihm aufgebrachten undurchsichtigen dekorativen Schicht abgedeckt ist oder durch einen zwischen diesem Teil und dem Glas (10) angeordneten Zierring (12,12a) versteckt ist.

4. Uhrgehäuse nach Anspruch 3, dadurch gekennzeichnet, dass der Zierring (12) in einem Sitz des Mittelteil-Glasreifs (1) untergebracht ist (Fig.1).

5. Uhrgehäuse nach Anspruch 3, dadurch gekennzeichnet, dass der Zierring (12a) an der unteren Fläche des Glases (10) befestigt oder mit diesem einstückig ist.

6. Uhrgehäuse nach einem der Ansprüche 1 bis 5, dadurch gekennzeichnet, dass in der ebenen unteren Fläche (6,7) des Mittelteil-Glasreifs (1) zurückgesetzte Sitze gebildet sind, zur Aufnahme von Dichtungsringen, welche durch das Festziehen der Befestigungsschrauben (19) in diesen Sitzen komprimiert werden.

7. Uhrgehäuse nach einem der Ansprüche 1 bis 6, dadurch gekennzeichnet, dass zwischen der Hülle (3) und dem steifen Ring (2) in der Hülle (3) Ausnehmungen gebildet sind um Material für die Hülle (3) einzusparen.
